# EUROPÄISCHE PATENTSCHRIFT

(11) **EP 3 004 509 B1**
(45) Veröffentlichungstag und Bekanntmachung des Hinweises auf die Patenterteilung: **08.08.2018**
(21) Anmeldenummer: 14733079.9
(22) Anmeldetag: 06.06.2014
(51) Int. Cl.: E06B 9/13, E06B 9/17

(54) **ROLLTOR**
GATE
PORTE

(30) Priorität: 06.06.2013 DE 202013005164 U
(43) Veröffentlichungstag der Anmeldung: 13.04.2016
(73) Patentinhaber: Seuster KG, 58513 Lüdenscheid (DE)
(72) Erfinder: FISCHER, Jörg, 44269 Dortmund (DE)
(74) Vertreter: Seranski, Klaus
(86) Internationale Anmeldenummer: PCT/EP2014/001555
(87) Internationale Veröffentlichungsnummer: WO 2014/195028

(56) Entgegenhaltungen:
- EP-A1- 0 076 349
- DE-A1- 2 608 728
- DE-A1-102005 013 414
- FR-A1- 2 934 003
- GB-A- 2 235 486
- US-A1- 2010 132 894
- US-A1- 2012 018 102
- US-A1- 2013 098 567

## Beschreibung

Die Erfindung betrifft ein Rolltor, mit einem zwischen einer Schließstellung, in der er zumindest abschnittweise etwa in einer Ebene angeordnet ist, und einer Öffnungsstellung, in der er zumindest abschnittweise auf einer Wickelwelle aufgewickelt ist, bewegbaren Behang, der mindestens einen thermisch isolierenden Isolierbereichaufweist, wobei der Isolierbereich durch zumindest teilweise von bahnförmigen, verformbaren Verstärkungslagen begrenzten Taschen gebildet ist.

Derartige Tore werden bspw. als sog. Schnelllauftore im Bereich von Kühl- und Tiefkühlräumen eingesetzt, aber auch im Bereich von Wärmekammern, zum Beispiel bei der Vulkanisierung von Autoreifen. Darüber hinaus ist daran gedacht, entsprechende Tore zukünftig auch in normalen Außenanwendungen bei Schnelllauftoren einzusetzen. Im Zuge der wachsenden Anforderungen der Wärmeschutzverordnung kann der Wärmedurchgang von einem handelsüblichen Schnelllauftor mit flexiblem Behang (Behangdicke zwischen 0,6 und 1,5 mm) durch den Einsatz eines Isolierbehangs um ein vielfaches verbessert werden. Dabei können die Formkörper aus Polyethylenschaum hergestellt sein. Zum Erhalt der gewünschten Wickelfähigkeit sind die Isolierkörper üblicherweise in Form von Lamellen gebildet, deren Höhe in Bewegungsrichtung des Behangs 35 cm oder weniger beträgt. Die einzelnen lamellenförmigen Isolierkörper werden über stabilisierende Verbindungsanordnungen miteinander verbunden. Dazu werden die Isolierkörper längs ihrer senkrecht zu der Bewegungsbahn des Behangs verlaufenden Ränder geschlitzt und mit einem Keder mit einer in dem Schlitz aufgenommenen Fahne ausgestattet. Die Kraftübertragung zwischen aufeinanderfolgenden Isolierkörperlamellen erfolgt dann über die Keder und die stabilisierende Verbindungsanordnung, wobei die Krafteinleitung direkt in den isolierenden Schaum erfolgt.

Die Verbindungsanordnungen können zum Erhalt der gewünschten Stabilität unter Vermeidung der Ausbildung von Wärme- oder Kältebrücken zweiteilig ausgeführt sein, wobei ein Teil aus thermisch isolierendem Material, wie etwa einem Kunststoffprofil, gebildet ist, während der andere Teil, der zur Ankopplung der Keder dient, aus metallischem Material, wie etwa einem Aluminiumprofil, hergestellt sein kann. Die einander zugewandten Ränder der isolierenden Lamellen sind zwischen den Endbereichen der einzelnen Teile der Verbindungsanordnung aufgenommen.

Mit Toren der vorstehend beschriebenen Art ist es möglich, die für Kühl- und Tiefkühlräume geforderte Isolierwirkung zu erhalten. Allerdings hat es sich gezeigt, daß derartige Tore insbes. Im Bereich der Verbindungen zwischen den einzelnen Lamellen verschleiß- und beschädigungsanfällig sind.

Tore nach dem Oberbegriff des Patentanspruchs 1 sind in der US 2010/132894 A1 angegeben. In der FR 2934003 A1 ist ein Falttor mit einem Behang beschrieben, der eine Mehrzahl von in aufeinanderfolgenden Taschen aufgenommenen Isolierkörpern aufweist.

Angesichts dieser Probleme im Stand der Technik liegt der Erfindung die Aufgabe zugrunde, für den Einsatz in Kühl- und Tiefkühlräumen geeignete Tore bereitzustellen, bei denen das Risiko von Beschädigungen reduziert ist.

Erfindungsgemäß wird diese Aufgabe durch die im kennzeichnenden Teil des Patentanspruchs 1 angegebene Weiterbildung der bekannten Tore gelöst.

Im Sinne einer Stabilisierung des Behangs gegen Windlast und zur Bereitstellung einer verbesserten Abdichtung hat es sich als zweckmäßig erwiesen, wenn an mindestens einem sich in Bewegungsrichtung erstreckenden seitlichen Rand des Behangs eine Kopplungseinrichtung angebracht ist, die bei Erreichen der Schließstellung mit einer ortsfest angebrachten Kopplungseinrichtung zusammenwirkend einer Verformung des Behangs unter Windlast entgegenwirkt. Die am Behang angebrachte Kopplungseinrichtung kann beispielsweise in Form eines Reißverschlußstreifens mit einem Tragband und daran angeordneten Kuppelgliedern verwirklicht sein. Die Kuppelglieder können im Verlauf einer Schließbewegung in ein geschlitztes Kunststoffelement einfahren, das im Bereich einer seitlichen Führungsschiene für den Behang gebracht ist. Es wird so eine formschlüssige Befestigung des seitlichen Randes an der Führungsschiene erreicht. Zum Einführen der Kuppelglieder in die Kunststoffaufnahme kann eine trichterförmige Einführeinrichtung am oberen Ende der Führungsschiene angeordnet sein, mit der die Kuppelglieder in die Kunststoffaufnahme eingefädelt werden, sobald der Behang von der Wickelwelle abgewickelt wird.

Nachstehend wird die Erfindung unter Bezugnahme auf die Zeichnung, auf die hinsichtlich aller erfindungswesentlichen und in der Beschreibung nicht näher herausgestellten Einzelheiten ausdrücklich verwiesen wird, erläutert. In der Zeichnung zeigt:
- **Fig. 1**: ein Tor mit einem Behang in Schließstellung,
- **Fig. 2**: ein Tor mit halb geöffnetem Behang,
- **Fig. 3**: einen auf einer Wickelwelle aufgewickelten Behang eines Tors,
- **Fig. 4**: eine Detaildarstellung des Übergangs zwischen aufeinanderfolgenden Sektionen eines Behangs,
- **Fig. 5**: eine Detaildarstellung eines Übergangs zwischen aufeinanderfolgenden Isolierkörpern einer Sektion eines erfindungsgemäßen Behangs,
- **Fig. 6**: eine schematische Darstellung einer Kopplungseinrichtung eines erfindungsgemäßen Tors.

Der in Fig. 1 dargestellte Behang eines Tors umfaßt insgesamt drei Sektionen 10, die über Stabilisierungsanordnungen 30 miteinander verbunden sind. Jede der Sektionen 10 weist vier Isolierkörper 12 auf, die zwischen Verstärkungsbahnen 20 (vgl. Fig. 3 bis 5) aufgenommen sind. Der Behang ist insgesamt längs Führungsschienen 50 zwischen einer Schließstellung, in der er in einer zwischen den Führungsschienen 50 aufgespannten Ebene angeordnet ist, und einer Öffnungsstellung, in der er auf einer Wickelwelle 60 aufgewickelt ist, bewegbar, wie durch den Doppelpfeil P in Fig. 1 angedeutet. Die lamellenförmigen Isolierkörper 12 erstrecken sich in einer etwa senkrecht zur Bewegungsrichtung P verlaufenden Richtung. Ebenso erstrecken sich die stabilisierenden Verbindungsanordnungen 30 in einer etwa senkrecht zur Bewegungsrichtung P verlaufenden Richtung. Zwischen den einzelnen Isolierkörpern 12 der Sektionen 10 sind die die Taschen bildenden Verstärkungsbahnen 20, die bei der in der Zeichnung dargestellten Ausführungsform der Erfindung aus PVC gebildet sind, längs senkrecht zur Bewegungsrichtung P verlaufenden Linien miteinander verschweißt. Dadurch wird für jeden Isolierkörper 12 eine diesen aufnehmende Tasche zwischen den Verstärkungsbahnen 20 gebildet. Die Verbindungslinien sind in Fig. 1 mit dem Bezugszeichen 14 versehen.

In Fig. 2 ist der Behang des Tors teilweise auf eine Wickelwelle 60 aufgewickelt.

Der vollständig auf der Wickelwelle 60 aufgewickelte Behang ist in Fig. 3 erkennbar. Gemäß Fig. 3 sind die Isolierkörper 12 zwischen Verstärkungsbahnen 20 aufgenommen, die längs der Verbindungslinien 14 miteinander verschweißt sind.

In Fig. 4 ist die zum Verbinden der einzelnen Sektionen 10 vorgesehene Verbindungsanordnung 30 im Detail dargestellt. Die Verbindungsanordnung 30 umfaßt ein sich in einer senkrecht zur Bewegungsrichtung P erstreckendes Kunststoffprofil 32, welches mit einem sich ebenfalls etwa senkrecht zur Bewegungsrichtung P erstreckenden Aluminiumprofil 34 verbunden ist. Durch Einsatz des Kunststoffprofils 32 wird eine thermische Isolierung auch im Bereich der Verbindungsanordnung 30 gewährleistet. Die der Verbindungsanordnung 30 zugewandten Ränder der Verstärkungsbahnen 20 der einzelnen Sektionen 10 sind unter Bildung eines Keders 40 miteinander verschweißt und an das Aluminiumprofil 34 gekoppelt. Bei dieser Anordnung kann eine Bewegung des Behangs ohne direkte Krafteinleitung in die Isolierkörper 12 erfolgen. Vielmehr erfolgt die Kraftübertragung über die strapazierfähigen und dennoch thermisch isolierenden Verstärkungsbahnen 20.

Wie besonders deutlich in Fig. 4 zu erkennen ist, schiebt die auf dem Wickel innen liegende Verstärkungsbahn 20 das überschüssige Verstärkungsmaterial zwischen den Schaum, um so einen straffen Wickel zu erhalten.

In Fig. 5 ist der Übergang zwischen aufeinanderfolgenden und jeweils einen Isolierkörper 12 enthaltenden Taschen einer Sektion 10 dargestellt. Beidseits der Verbindungslinie 14, mit der die Kammern 75 voneinander getrennt sind, ist auf einer Begrenzungsfläche einer Verstärkungsbahn 20 eine ebenfalls aus PVC gebildete Materialbahn 70 befestigt. Zwischen der Materialbahn 70 und der Verbindungslinie 14 ist eine Kammer 75 gebildet, in der ein weiterer Bestandteil 77 des Behangs aufgenommen sein kann. Bei diesem weiteren Bestandteil 77 kann es sich ebenfalls um einen Isolierkörper 12 handeln. Dadurch wird die thermische Dämmung auch im Bereich des Übergangs zwischen aufeinanderfolgenden Taschen erhalten.

Bei der Ausführungsform gemäß Fig. 6 ist an einem parallel zur Bewegungsrichtung verlaufenden seitlichen Rand der Verstärkungslage 120 ein Tragband 310 eines Reißverschlusses angebracht, auf dessen der Verstärkungslage 120 abgewandten Seite Kuppelglieder 300 angeordnet sind. Im geschlossenen Zustand des Tors sind die Kuppelglieder 300 in einer Kunststofführung 350 aufgenommen, die innerhalb der seitlichen Führungsschiene für den Behang angeordnet ist. Beim Abwickeln des Behangs von der Wickelwelle werden die Kuppelglieder 300 über einen trichterförmigen Einlauf in die Führungsschiene 315 eingeführt.

Die Erfindung ist nicht auf die anhand der Zeichnung erläuterte Ausführungsform beschränkt. Vielmehr ist auch an den Einsatz von Behängen mit weniger als zwei und mehr als drei Sektionen gedacht. Die Isolierkörper können auch aus anderen thermisch isolierenden Werkstoffen hergestellt sein. Die einzelnen Sektionen können weniger als vier und mehr als vier Isolierkörper aufweisen. Die Verbindung zwischen den Materialbahnen kann auch durch Klemmelemente od. dgl. verwirklicht sein.

### BEZUGSZEICHENLISTE

- 10: Sektionen
- 12, 112: Isolierkörper
- 14, 116: Verbindungslinie(n)
- 20, 120: Verstärkungsbahn(en) / Verstärkungslage(n)
- 30: Stabilisierungsanordnung(en) / Verbindungsanordnung(en)
- 32: Kunststoffprofil
- 34: Aluminiumprofil
- 40: Keder
- 50: Führungsschienen
- 60: Wickelwelle
- 70: Materialbahn
- 75: Kammer(n)
- 77: weiterer Bestandteil des Behangs
- 114: Verbindungsbahnen
- 122: kederartige Verdickung
- 200: Kunststoffprofil
- 212: Nutmündungen
- 300: Kuppelglieder
- 310: Tragband
- 315: Führungsschiene
- 350: Kopplungseinrichtung
- P: Bewegungsrichtung

## Patentansprüche

1. Rolltor, mit einem zwischen einer Schließstellung, in der er zumindest abschnittweise etwa in einer Ebene angeordnet ist, und einer Öffnungsstellung, in der er zumindest abschnittweise auf einer Wickelwelle (60) aufgewickelt ist, bewegbaren Behang, der mindestens einen thermisch isolierenden Isolierbereich aufweist, wobei der Isolierbereich durch eine zumindest teilweise von bahnförmigen, verformbaren Verstärkungslagen (20) begrenzten Tasche gebildet ist, **dadurch gekennzeichnet, daß** der Behang zwei, drei oder mehr in Bewegungsrichtung (P) hintereinander angeordnete Isolierkörper (12) aufweist, von denen mindestens zwei in zwischen den Verstärkungslagen (20) gebildeten und längs mindestens einer etwa senkrecht zur Bewegungsrichtung (P) verlaufenden Verbindungslinie (14) zwischen den Verstärkungslagen (20) voneinander getrennten Taschen aufgenommen sind,
und die Verstärkungslagen (20) längs der Verbindungslinien (14) miteinander verschweißt sind und
eine weitere, sich längs einer Verbindungslinie (14) erstreckende und durch eine an einer dem Isolierkörper (12) abgewandten Begrenzungsfläche einer Verstärkungslage (20) befestigte Materialbahn (70), insbes. aus PVC, gebildete Kammer (75) zur Aufnahme eines weiteren, zwischen den in den Taschen aufgenommenen Isolierkörpern (12) angeordneten Behangbestandteils (77) in Form eines weiteren Isolierkörpers (12) vorgesehen ist.

2. Tor nach Anspruch 1, mit einem am in der Schließstellung unteren Rand des Behangs angeordneten und elastisch verformbaren Stabilisierungselement (30), bei dem die einer Verformung des Stabilisierungselements (30) in einer der Schließrichtung entgegenwirkenden Richtung entgegenwirkende Rückstellkraft kleiner ist als die einer Verformung des Stabilisierungselements (30) in einer quer dazu, insbesondere etwa senkrecht zum Stabilisierungselement (30) in der Schließstellung verlaufenden Richtung entgegenwirkende Rückstellkraft.

3. Tor nach einem der vorhergehenden Ansprüche, **dadurch gekennzeichnet, daß** an mindestens einem sich in Bewegungsrichtung erstreckenden seitlichen Rand des Behangs eine Kopplungseinrichtung (300) angebracht ist, die bei Erreichen der Schließstellung mit einer ortsfest angebrachten Kopplungseinrichtung (350) zusammenwirkend einer Verformung des Behangs unter Windlast entgegenwirkt.

## Claims

1. A rolling gate, having a curtain that can be moved between a closed position, in which it is arranged, at least in sections, approximately in one plane, and an open position, in which it is wound, at least in sections, on a winding shaft (60), which curtain has at least one thermally insulating insulation region, the insulation region being formed by pockets delimited at least partially by web-like, deformable reinforcing layers (20),
**characterised in that** the curtain has two, three or more insulating bodies (12) arranged one behind the other in the direction of movement (P), at least two of which are held in pockets formed between the reinforcing layers (20) and separated from one another along at least one connecting line (14) running approximately perpendicular to the direction of movement (P) between the reinforcing layers (20),
and the reinforcing layers (20) are welded to one another along the connecting lines (14), and another chamber (75) extending along a connecting line (14) and formed by a material web (70), in particular made of PVC, fastened to a boundary surface of a reinforcing layer (20) facing away from the insulating body (12), is provided to hold another curtain component (77) in the form of another insulating body (12) arranged between the insulating bodies (12) held in the pockets.

2. The gate according to Claim 1, comprising an elastically deformable stabilising element (30) disposed on the edge of the curtain which is at the bottom in the closed position, with which stabilising element the reset force counteracting deformation of the stabilising element (30) in a direction opposite to the closing direction is smaller than the reset force counteracting deformation of the stabilising element (30) in a direction running transversely thereto, in particular approximately perpendicular to the stabilising element (30) in the closed position.

3. The gate according to any of the preceding claims, **characterised in that** there is attached to at least one lateral edge of the curtain extending in the direction of movement a coupling device (300) which, upon reaching the closed position, and co-operating with a permanently attached coupling device (350), counteracts deformation of the curtain when subjected to wind loads.

## Revendications

1. Porte à enroulement, présentant un tablier mobile entre une position de fermeture dans laquelle il est agencé, au moins par sections, sensiblement dans un plan, et une position d'ouverture, dans laquelle il est enroulé au moins par sections sur un axe d'enroulement (60), lequel tablier présente au moins une zone d'isolation assurant l'isolation thermique, laquelle est constituée par une poche délimitée au moins en partie par des couches de renfort (20) sous forme de bandes déformables,
**caractérisée en ce que** le tablier présente deux, trois voire davantage de corps isolants (12) disposés les uns après les autres dans le sens de l'actionnement (P), dont au moins deux sont reçus dans des poches conçues entre les couches de renfort (20) et séparées les unes des autres le long d'au moins une ligne de liaison (14) sensiblement perpendiculaire au sens de l'actionnement (P) entre les couches de renfort (20),
et les couches de renfort (20) sont soudées entre elles le long des lignes de liaison (14), et une chambre supplémentaire (75) qui s'étend le long d'une ligne de liaison (14) et qui est fixée à une bande de matériau (70) par une surface limite, opposée au corps isolant (12), d'une couche de renfort (20), ladite bande de matériau étant notamment en PVC, est prévue pour recevoir un composant (77) supplémentaire du tablier, sous la forme d'un corps isolant (12) supplémentaire, disposé entre les corps isolants (12) reçus dans les poches.

2. Porte selon la revendication 1, comportant un élément stabilisateur (30) élastiquement déformable, situé au niveau du bord inférieur du tablier, dans la position de fermeture, dans lequel la force de rappel agissant à l'encontre d'une déformation de l'élément stabilisateur (30) dans un sens contraire au sens de la fermeture est inférieure à la force de rappel agissant à l'encontre d'une déformation de l'élément stabilisateur (30) dans un sens qui lui est transversal, notamment dans un sens sensiblement perpendiculaire à l'élément stabilisateur (30) dans la position de fermeture.

3. Porte selon l'une quelconque des revendications précédentes, **caractérisée en ce qu'**un dispositif de couplage (300) est disposé sur au moins un bord latéral du tablier s'étendant dans le sens de l'actionnement et, une fois la position de fermeture atteinte, agit en coopération avec un dispositif de couplage (350) à demeure pour contrer une déformation du tablier sous l'effet du vent.
